# FASCICULE DE BREVET EUROPEEN

(11) **EP 1 792 235 B1**
(45) Date de publication et mention de la délivrance du brevet: **16.03.2016**
(21) Numéro de dépôt: 05777376.4
(22) Date de dépôt: 01.09.2005
(51) Int. Cl.: G04B 19/23

(54) **PIECE D'HORLOGERIE A QUANTIEME COMPRENANT UN DISPOSITIF D'EQUATION DU TEMPS MARCHANTE**
KALENDERUHR MIT ZEITGLEICHUNGSVORRICHTUNG
CALENDAR TIMEPIECE COMPRISING AN EQUATION-OF-TIME DEVICE

(30) Priorité: 15.09.2004 EP 04021894
(43) Date de publication de la demande: 06.06.2007
(73) Titulaire: Blancpain SA, 1348 Le Brassus (CH)
(72) Inventeur: ROCHAT, Marco, CH-1348 Le Brassus (CH)
(74) Mandataire: Surmely, Gérard
(86) Numéro de dépôt international: PCT/EP2005/009424
(87) Numéro de publication internationale: WO 2006/029721

(56) Documents cités:
- EP-A- 1 286 233
- EP-A- 1 343 056
- US-A- 3 765 162
- US-A- 5 184 333

## Description

La présente invention a pour objet une pièce d'horlogerie comprenant un mécanisme d'équation du temps avec affichage. Plus particulièrement, l'invention vise un mécanisme d'équation du temps marchante actionnant une aiguille des minutes du temps vrai qui indique l'écart entre le temps solaire vrai et le temps civil.

Comme on le sait, il existe un écart entre le temps solaire vrai qui correspond à la durée qui s'écoule entre deux passages supérieurs consécutifs du Soleil au méridien d'un même lieu, et le temps solaire moyen ou temps civil qui est la moyenne, faite sur l'année, de la durée de tous les jours solaires vrais. Cette différence entre le temps civil et le temps vrai atteint +14 min 22 s le 11 février, et -16 min 23 s le 4 novembre comme représenté sur la figure 1 annexée à la présente demande de brevet. Ces valeurs varient peu d'année en année.

Pour indiquer l'écart entre le temps civil et le temps vrai, certaines pièces d'horlogerie comportent un mécanisme dit à équation du temps marchante, c'est-à-dire dont l'aiguillage comporte deux aiguilles des minutes, l'une indiquant le temps civil et l'autre le temps vrai, l'aiguille des minutes du temps vrai étant actionnée par une came d'équation du temps dont le profil est déterminé par la différence entre le temps solaire moyen et le temps vrai à un instant donné.

La came est entraînée en rotation à raison d'une révolution par an par un mécanisme de quantième simple ou perpétuel. Le quantième simple est un mécanisme susceptible d'indiquer le jour de la semaine, le quantième du mois, le mois de l'année ou encore les phases de la lune, mais qui ne tient pas compte de la variation du nombre de jours dans le mois (mois de 28, 29 ou 30 jours). En d'autres termes, l'utilisateur d'une montre comprenant un mécanisme de quantième simple devra procéder à une correction manuelle toutes les fins de mois qui comptent moins de 31 jours. Par exemple, le 28 février ou le 30 avril, il faudra procéder à une correction manuelle. En ce qui concerne le quantième perpétuel, il permet, comme un mécanisme de quantième simple, d'indiquer le jour, le quantième, le mois et les phases de lune. Mais, à la différence du mécanisme de quantième simple, le mécanisme de quantième perpétuel tient automatiquement compte de la longueur des mois (28, 29 ou 30 jours), et ceci sans intervention manuelle. Un mécanisme de quantième perpétuel tient donc automatiquement compte des années bissextiles.

Un exemple d'une pièce d'horlogerie comportant un mécanisme à équation du temps marchante du genre décrit ci-dessus est donné par la demande de brevet européen EP 1 286 233 au nom de la Demanderesse. Un inconvénient de ce mécanisme est qu'il ne prend en compte que l'écart entre la minute du temps civil et la minute du temps vrai. Or, cette indication est erronée puisqu'il faudrait également pouvoir tenir compte de l'écart entre l'heure civile du lieu où l'on se trouve et l'heure civile du fuseau horaire de référence auquel on appartient, écart qui peut notamment être affecté par le passage de l'heure d'hiver à l'heure d'été et réciproquement. Dans le cas d'un pays comme la Suisse qui se trouve dans le fuseau horaire de Greenwich, la position du fuseau est telle que l'heure civile en Suisse est en avance d'une heure sur celle de Greenwich en hiver. Lors du passage à l'heure d'été, l'heure civile en Suisse est encore incrémentée d'une heure supplémentaire, de sorte qu'elle compte alors deux heures d'avance sur l'heure civile de Greenwich. Le 9 janvier (horaire d'hiver), le soleil est en retard de 6,57 min sur le temps civil. Ainsi, lorsque le soleil est à son zénith, l'heure civile de Greenwich est de 12h 07min. En Suisse par contre, la montre indiquera 1 heure de plus, soit 13h 07min. Le 9 juillet (horaire d'été), le soleil est en retard de 5,06 min. Ainsi, lorsque le soleil est à son zénith, l'heure civile de Greenwich est de 12h 05min. En Suisse par contre, la montre indiquera deux heures de plus, soit 14h 05min.

La présente invention a pour but de remédier aux inconvénients susmentionnés ainsi qu'à d'autres encore en procurant une pièce d'horlogerie à quantième comprenant un dispositif d'équation du temps marchante qui permette d'indiquer l'heure civile exacte de l'endroit où l'on se trouve lors du passage du soleil à son zénith.

A cet effet, la présente invention concerne une pièce d'horlogerie comprenant un mouvement d'horlogerie ainsi qu'un mécanisme de quantième, cette pièce d'horlogerie possédant une paire d'aiguille des heures et des minutes qui indiquent le temps civil, et une aiguille des minutes supplémentaire qui indique la minute du temps vrai et qui est entraînée par un rouage d'affichage du temps vrai, la position journalière de l'aiguille des minutes du temps vrai étant déterminée par la position d'une came d'équation du temps entraînée en rotation à raison d'une révolution par an à partir du mécanisme de quantième, caractérisée en ce que le rouage d'affichage du temps vrai entraîne un mobile portant une aiguille des heures supplémentaire qui indique l'heure vraie et en ce qu'une chaussée d'équation montée libre sur un canon des minutes du temps vrai à une extrémité duquel est fixée l'aiguille des minutes du temps vrai entraîne en rotation par le biais d'un accouplement à friction une chaussée supplémentaire fixée sur le canon des minutes du temps vrai, le rouage d'affichage du temps vrai comprenant un mécanisme différentiel qui a pour entrée la came d'équation du temps et pour sortie la chaussée d'équation.

Grâce à ces caractéristiques, la présente invention procure une pièce d'horlogerie dont le mécanisme d'équation du temps marchante fournit une indication complète (heure et minute) sur le temps solaire vrai. Ainsi, lorsque le temps solaire coïncide avec le temps civil (cela se produit quatre fois par an), l'aiguillage du temps vrai fournit la même indication que l'aiguillage du temps civil au centre d'un fuseau horaire comme le méridien de Greenwich. Par contre, lorsque le temps solaire est en avance ou en retard par rapport au temps civil, l'aiguille des heures du temps vrai fournit la même indication que l'aiguille des heures du temps civil, tandis que l'aiguille des minutes du temps vrai accuse un retard ou affiche une avance de quelques minutes sur l'aiguille des minutes du temps civil. Ceci n'est toutefois vrai qu'au centre du fuseau horaire sur l'heure duquel est basé le mécanisme d'équation du temps marchante. En effet, dans un même fuseau horaire, il peut y avoir un écart entre le temps civil du lieu où l'on se trouve et l'heure civile au centre dudit fuseau, écart qui peut notamment être induit par le passage de l'heure d'hiver à l'heure d'été et réciproquement. C'est pourquoi il y a un réel intérêt à pouvoir décaler l'heure civile indiquée par la montre en fonction de l'heure civile du fuseau horaire de référence.

A cet effet, et selon une caractéristique complémentaire de l'invention, la pièce d'horlogerie comporte un dispositif correcteur qui permet de décaler l'heure civile indiquée par ladite pièce d'horlogerie en fonction de l'heure civile d'un fuseau horaire de référence sans modifier l'indication du temps vrai.

Ainsi, un 9 janvier, alors que le soleil est en retard de 6,57 min sur le temps civil, la montre selon l'invention qui aura été préalablement réglée par son utilisateur pour fournir une indication du temps civil en Suisse affichera 13h 07min lorsque le soleil sera à son zénith. De même, un 9 juillet, date à laquelle le soleil accuse un retard de 5,06 min sur le temps civil, la montre affichera 14h 05min alors que l'aiguillage du temps vrai indiquera 12h 00. Par conséquent, quel que soit l'endroit du fuseau horaire où se trouve le porteur de la montre, celui-ci connaîtra à tout moment l'écart exact entre le temps civil et l'heure solaire.

D'autres caractéristiques et avantages de la présente invention ressortiront plus clairement de la description détaillée qui suit d'un mode de réalisation de la pièce d'horlogerie selon l'invention, cet exemple étant donné à titre purement illustratif et non limitatif seulement, en liaison avec le dessin annexé sur lequel :
- la figure 1, déjà mentionnée, est une représentation du graphe de l'équation du temps pour l'année 2003 sur laquelle sont indiqués les quantièmes 1, 11 et 21 pour chacun des mois, les mois de l'année étant indiqués en chiffres romains et l'écart entre le temps civil et le temps solaire étant indiqué en minutes;
- la figure 2 est une vue en plan du cadran d'une pièce d'horlogerie conforme à l'invention selon un premier mode de réalisation;
- la figure 3 est une vue en plan du cadran selon un second mode de réalisation;
- la figure 4A est une représentation schématique des fuseaux horaires;
- la figure 4B est une représentation schématique des longitudes;
- la figure 5A est une vue en coupe de la partie gauche du mobile de minuterie du temps civil et du mobile de minuterie du temps vrai:
- la figure 5B est une vue en coupe de la partie droite du mobile de minuterie du temps civil et du mobile de minuterie du temps vrai:
- la figure 6 est une vue en plan d'une roue dont la position est indexée par une étoile à douze dents et un ressort sautoir;
- la figure 7 est une vue en plan d'une came d'équation du temps;
- les figures 8A et 8B sont des vues en plan du mécanisme de définition de la longitude;
- la figure 9 est une vue en plan du mécanisme de gestion de la longitude, et
- la figure 10 est une vue en coupe du mécanisme de quantième.

La présente invention procède de l'idée générale inventive qui consiste à procurer une pièce d'horlogerie qui fournisse, outre une indication de la minute du temps vrai, une indication relative à l'heure du temps vrai. On aura ainsi, au centre d'un fuseau horaire donné, une indication exacte de l'heure solaire en fonction de l'heure civile du fuseau. Il arrive toutefois que, dans un fuseau horaire, l'heure civile de l'endroit où l'on se trouve diffère de l'heure de référence dudit fuseau, cet écart pouvant être induit par le passage de l'heure d'hiver à l'heure d'été et réciproquement. Pour remédier à ce problème, il est proposé d'incrémenter ou de décrémenter l'indication de l'heure civile par pas d'une heure sans modifier l'affichage du temps vrai. On obtient de ce fait une indication du passage du soleil à son zénith correspondant à l'heure civile de l'endroit où l'on se trouve.

La présente invention va être décrite en liaison avec une pièce d'horlogerie du type montre-bracelet comprenant un mécanisme à équation du temps marchante actionné par une came d'équation, elle-même entraînée en rotation à raison d'une révolution par an à partir d'un mécanisme de quantième qui peut être indifféremment simple ou perpétuel. Dans le cas d'un quantième simple, les aiguilles d'heure et de minute du temps vrai peuvent être remises à l'heure par l'utilisateur lui-même à la fin des mois de l'année comptant moins de 31 jours puisque la détermination de l'écart entre les deux aiguilles des minutes du temps civil et du temps vrai est définie par la came d'équation du temps entraînée par le mécanisme de quantième. Ainsi, lors d'une remise à l'heure du quantième, la came d'équation du temps est automatiquement placée dans sa position exacte pour le jour donné.

Dans ce qui suit, on ne décrira pas le mouvement d'horlogerie dans sa totalité, mais seulement les mobiles de minuterie du temps civil et du temps vrai.

La pièce d'horlogerie selon l'invention comporte notamment un cadran dont une vue en plan est représentée à la figure 2. Désigné dans son ensemble par la référence numérique générale 1, le cadran fournit au porteur de la montre différentes informations. Il indique tout d'abord, dans un premier petit cadran 2, le mois de l'année. On voit sur la figure 2 que l'indication du mois de l'année se fait par une aiguille 4. Bien entendu, l'aiguille 4 pourrait être remplacée par un disque qui porterait l'inscription des mois de l'année et qui tournerait sous le cadran 1 en laissant apparaître le nom du mois par une ouverture pratiquée dans ledit cadran 1 et appelée guichet. Une seconde aiguille 6 se déplaçant au-dessus d'un autre petit cadran 8 indique la date (de 1 à 31) ou quantième.

Comme on peut également le voir sur la figure 2, la pièce d'horlogerie comporte, outre un aiguillage classique dont le rôle est d'indiquer l'heure civile et qui comprend une aiguille des heures 10 et une aiguille des minutes 12, un second aiguillage, concentrique à l'aiguillage du temps civil, et qui comprend une seconde aiguille des heures 14 et une seconde aiguille des minutes 16 qui indiquent le temps vrai. Pour permettre au porteur de la montre de faire facilement la différence entre les aiguilles d'heures 10 et de minutes 12 du temps civil et les aiguilles d'heures 14 et de minutes 16 du temps vrai, ces dernières peuvent se terminer, par exemple, par une représentation du symbole astrologique du soleil 18. La position exacte des aiguilles 14, 16 du temps vrai pour un jour donné est déterminée tous les jours (une fois toutes les 24 heures) aux environs de minuit, puis les aiguilles 10, 12 du temps civil et les aiguilles 14, 16 du temps vrai se déplacent de concert, l'écart entre les aiguilles d'heures 10 et 14 et de minutes 12, 16 demeurant constant pour le jour donné.

Outre les indications liées au quantième, la montre selon la présente invention fournit également une indication du décalage entre l'heure civile du lieu où l'on se trouve et l'heure civile au centre du fuseau horaire auquel on appartient au moyen d'une aiguille 20 se déplaçant en regard d'une échelle de temps 22. Cette échelle du temps 22 est graduée d'heure en heure et s'étend entre -4 et +4 heures, ce qui correspond au décalage horaire maximum que l'on peut constater entre l'heure civile d'un endroit donné du globe terrestre et l'heure civile au centre du fuseau horaire de référence auquel appartient cet endroit. L'utilisateur connaît ainsi instantanément la valeur du décalage appliqué à l'heure civile affichée par la montre par rapport à l'heure civile au centre du fuseau.

Notre globe est divisé en 24 fuseaux horaires de 60 minutes chacun, chaque fuseau correspondant à 15° de longitude (voir figure 4A). Le méridien de Greenwich, passant par Londres, est situé au milieu d'un fuseau horaire et porte la longitude 000. Les longitudes sont comptées à partir du méridien de Greenwich de 0 à 180° en direction de l'est (E) (par exemple, la longitude de Bienne (Suisse) est de 007E15 (7 degrés et 15 minutes de longitude est) et celle d'Athènes est de 023E44 (23 degrés et 44 minutes de longitude est)), et de 0 à 180° en direction de l'ouest (W) (par exemple, la longitude de Lisbonne est de 009W08 et celle de Rio de Janeiro est de 043W14) (voir figure 4B).

Par rapport à son centre, un fuseau horaire s'étend donc entre -7,5° et +7,5° de longitude. Bien que le graphique d'équation soit le même pour toute la planète, le soleil ne passe bien entendu pas au zénith au même moment selon l'endroit où l'on se trouve. Ainsi, par exemple, le soleil sera au zénith plus tôt à Paris qu'à Londres, bien que ces deux villes appartiennent au même fuseau horaire. Pour gérer cet écart dû à la position en longitude du porteur par rapport au centre du fuseau horaire dans lequel il se trouve, la montre comprend un cadran 24 gradué entre -7,5° et +7,5° au-dessus duquel se déplace une aiguille 26 apte à tourner dans les deux sens. Grâce à ce mécanisme de gestion de la longitude qui sera décrit en détail ci-dessous, l'utilisateur peut appliquer un décalage de +/- 7,5° de longitude, soit un décalage temporel de +/- 30 min à l'heure vraie. Toutefois, avant d'appliquer ce décalage, l'utilisateur doit préciser s'il se tient en longitude ouest (W) ou est (E). Pour cela, il dispose d'un cadran supplémentaire 28 au-dessus duquel se déplace une aiguille 30 qui pointe soit vers l'ouest (W), soit vers l'est (E). Le passage du système de longitudes ouest (W) au système de longitudes est (E) ne peut se faire que lorsque le mécanisme de gestion de la longitude est à zéro, autrement dit lorsque l'aiguille 26 pointe sur le zéro du cadran 24. Il faut en effet bien comprendre qu'un déplacement dans le sens des longitudes est (E) correspond à un déplacement inverse dans le sens des longitudes ouest (W). Par exemple, quelqu'un qui se déplace de +6°E à partir de Greenwich verra le soleil au zénith à 11 h 36min, alors que quelqu'un qui se déplace de +6°W toujours à partir de Greenwich verra le soleil au zénith à 12h 24min.

Le cadran illustré à la figure 3 diffère de celui représenté à la figure 2 en ce que l'affichage du temps vrai est excentré. Les aiguilles d'heures 14 et de minutes 16 du temps vrai se déplacent au-dessus d'un cadran 32 qui peut avoir une forme correspondant à la représentation astrologique du soleil pour permettre à l'utilisateur de faire immédiatement la différence entre l'affichage du temps civil et l'affichage du temps vrai.

On s'intéresse maintenant au mouvement d'horlogerie selon l'invention et, plus particulièrement, aux mobiles de minuterie du temps civil et du temps vrai en liaison avec les figures 5A et 5B annexées à la présente demande de brevet. Le mouvement de la montre (non représenté) entraîne une roue 34 montée sur une chaussée 36 à l'extrémité libre de laquelle est fixée l'aiguille des minutes 12 du temps civil. La chaussée transmet l'information de l'heure de base à une roue des heures 38 puis à une roue des heures civiles 40 par l'intermédiaire d'un mobile de minuterie 42 comprenant une roue 44 et un pignon 46 qui réalisent une démultiplication de 1/12. La roue des heures civiles 40 est fixée sur un canon 48 qui porte, à son extrémité libre, l'aiguille des heures 10 du temps civil.

La roue des heures 38 porte un ressort sautoir 50 qui entraîne une étoile à douze dents 52 par pas de 1/12 (voir figure 6). L'étoile 52 est chassée sur une roue intermédiaire 54 qui elle-même porte un ressort sautoir 56 qui entraîne par pas de 1/12 une étoile à douze dents 58 chassée sur le canon 48. Le fonctionnement de ce mécanisme sera décrit ci-après.

L'aiguille des minutes 16 du temps vrai est entraînée par un rouage d'affichage du temps vrai comprenant notamment un mécanisme différentiel 60 qui a pour entrées respectives la chaussée 36 d'une part, et un râteau 62 qui coopère avec une came d'équation du temps 64 (voir figure 7). Plus précisément, le mécanisme différentiel 60 comprend une roue porte-satellites 66 qui est entraînée par la chaussée 36 et qui porte un et, préférentiellement, deux pignons satellites 68. Ces deux satellites 68 sont aptes à tourner sur eux-mêmes et à rouler sur une denture intérieure 70 d'une roue d'équation du temps 72. Cette dernière présente également sur son pourtour extérieur une denture 74 par laquelle elle coopère avec le râteau 62 et la came d'équation du temps 64. Le mécanisme différentiel 60 comprend enfin en son centre un mobile de sortie 76 formé d'un pignon 78 porté par un axe 80 et qui engrène avec les pignons satellites 68. Une roue 82 est chassée sur le pignon 78 et engrène avec une chaussée d'équation 84 montée libre sur un canon 86 des minutes du temps vrai qui porte à son extrémité libre l'aiguille 16 des minutes du temps vrai. Pour une description plus complète du mécanisme différentiel et de son fonctionnement on se reportera utilement à la demande de brevet européen EP 1 286 233 au nom de la Demanderesse qui est incluse ici à titre de référence.

La chaussée d'équation 84 entraîne en rotation, par le biais d'un accouplement à friction 88, une chaussée supplémentaire 90 fixée sur le canon 86 des minutes du temps vrai et qui constitue l'une des entrées d'un second mécanisme différentiel 92. Cette chaussée supplémentaire 90 porte un et, préférentiellement, deux pignons satellites 94 qui sont aptes à tourner sur eux-mêmes et à rouler sur une denture intérieure 96 d'une roue de gestion de la longitude 98. Cette roue de gestion de la longitude 98 présente également sur son pourtour extérieur une denture 100 par laquelle elle coopère avec un mécanisme de correction de la longitude 102 qui sera décrit en détail ci-après. Le mécanisme différentiel 92 comprend enfin en son centre un pignon de sortie 104 solidaire du canon 86 des minutes du temps vrai et qui engrène avec les pignons satellites 94. La structure et le fonctionnement de ce second mécanisme différentiel 92 sont semblables à ceux du mécanisme différentiel 60 décrit ci-dessus. C'est pourquoi, pour plus de détails, on pourra également se reporter à la demande de brevet européen au nom de la Demanderesse citée plus haut.

Une chaussée d'équation supplémentaire 106 est fixée sur le canon 86 des minutes du temps vrai. Cette chaussée 106 transmet l'information de l'heure vraie à un mobile portant l'aiguille 14 des heures vraies par l'intermédiaire d'un mobile de minuterie 112 comprenant une roue 114 et un pignon 116 qui réalisent une démultiplication de 1/12. Le mobile portant l'aiguille 14 des heures vraies comprend une planche d'équation 108 et une roue des heures vraies 110. La roue des heures vraies 110 est fixée sur un canon 118 des heures du temps vrai qui porte l'aiguille des heures vraies 14 à son extrémité libre. La roue des heures vraies 110 porte d'autre part un ressort sautoir 120 qui entraîne par pas de 1/12 une étoile à douze dents 122 chassée sur le canon 118.

On s'intéresse maintenant au fonctionnement du mécanisme décrit ci-dessus.

Supposons tout d'abord que le porteur de la montre se trouve au centre d'un fuseau horaire, par exemple sur le méridien de Greenwich. Dans ce cas, aucune correction n'est à faire, tant du point de vue du décalage de l'heure civile que de la gestion de la longitude. Le mouvement de la montre entraîne ainsi la roue 34 montée sur la chaussée 36 pour fournir une indication de la minute du temps de base, autrement dit l'heure civile au centre du fuseau. A son tour, la chaussée 36 transmet, via le mobile de minuterie 42 et la roue des heures 38, l'information de l'heure de base à la roue des heures civiles 40 pour fournir une indication de l'heure du temps civil. Simultanément, le mouvement de la montre entraîne le mécanisme différentiel 60 pour fournir une indication de la minute du temps vrai ou temps solaire. En régime de fonctionnement normal de la montre, la came d'équation du temps 64 et le râteau 62 sont immobiles. Par contre, les pignons satellites 68 sont entraînés par la chaussée 36, c'est-à-dire par le mouvement d'horlogerie de la montre. Les pignons 68 tournent donc sur eux-mêmes et roulent sur la denture intérieure 70 de la roue d'équation du temps 72, entraînant le pignon de sortie 78 et la roue 82 en rotation. La chaussée d'équation 84 tourne à son tour, entraînant la chaussée supplémentaire 90 via l'accouplement à friction 88, ce qui permet à l'aiguille des minutes du temps vrai 16 de tourner de façon concomitante à l'aiguille des minutes du temps civil 12. L'écart entre l'aiguille 16 des minutes du temps vrai et l'aiguille 12 des minutes du temps civil reste donc constant sur une période de 24 heures. Une fois par jour, aux environs de minuit, la came d'équation du temps 64 pivote, entraînée par un mécanisme de quantième 124 qui fait passer le calendrier d'un jour au jour suivant. A ce moment précis, le râteau 62 pivote à son tour, entraînant la roue d'équation 72 en rotation. Les pignons satellites 68 étant, durant ce bref intervalle de temps, sensiblement immobiles (ils font un tour complet en une heure), ils tournent sur eux-mêmes en étant entraînés en rotation par la roue d'équation du temps 72, et entraînent à leur tour le pignon de sortie 78 de façon à ajuster à nouveau exactement la position de l'aiguille des minutes du temps vrai 16. L'information de l'heure vraie, quant à elle, est transmise à la roue des heures vraies 110 par la chaussée d'équation supplémentaire 106 via le mobile de minuterie 112.

Supposons maintenant que l'utilisateur ne soit plus sur le méridien de Greenwich mais en Suisse, pays où l'heure civile est en avance d'une heure sur celle de Greenwich en hiver, et de deux heures en été. Pour connaître avec exactitude l'heure de passage du soleil à son zénith en fonction de l'heure civile du lieu où il se trouve, l'utilisateur va devoir décaler l'heure civile indiquée par sa montre d'une heure (ou de deux heures en été) par rapport à l'heure de base qui est l'heure civile au centre du fuseau. Pour cela, l'utilisateur dispose d'un pignon correcteur 126 qui peut être commandé en rotation dans les deux sens et qui entraîne la roue des heures civiles 40 en avant ou en arrière par pas de 1/12. En effet, la roue des heures civiles 40 est chassée sur le canon des heures civiles 48 qui est lui-même associé à l'étoile à douze dents 58 indexée en position par le ressort sautoir 56. Ce ressort 56 a la forme générale d'un C et est muni à ses deux extrémités d'un bec 128 qui vient en prise dans un creux entre deux dents successives de l'étoile 58. Ainsi, en agissant sur le pignon correcteur 126, on entraîne la roue des heures civiles 40 et par là même l'étoile 58 qui avance par sauts successifs d'un douzième de tour à chaque fois. Il est donc possible de corriger l'heure civile affichée par la montre pour tenir compte du décalage entre l'heure civile du lieu où l'on se trouve et l'heure de base au centre du fuseau sans modifier l'heure solaire vraie.

Supposons maintenant que l'utilisateur se trouve à Genève (Suisse). En plus du décalage de l'heure civile en Suisse par rapport à l'heure de base au centre du fuseau horaire de Greenwich, il faut également tenir compte de l'écart en longitude entre Genève et Greenwich. Dans le cas présent, Genève est située à 6° et 10 minutes de longitude est par rapport à Greenwich, ce qui signifie que le soleil est en avance de 25 minutes sur l'heure de Genève. Un 23 décembre, date à laquelle la différence entre le temps solaire vrai et le temps civil est nulle et où l'heure civile de Genève est en avance d'une heure sur l'heure civile de Greenwich (horaire d'hiver), la montre indiquera donc 12h 35min à Genève lors du passage du soleil à son zénith.

Pour pouvoir tenir compte de l'écart en longitude entre l'endroit où se trouve l'utilisateur et le centre du fuseau horaire dans lequel se trouve cet endroit, l'utilisateur dispose d'un dispositif de définition de la longitude 130 qui lui permet d'indiquer s'il se trouve dans le système de longitudes est (E) ou ouest (W). Le fait de passer du système de longitudes est (E) au système de longitudes ouest (W) et inversement provoque un changement du sens de rotation de l'aiguille 16 des minutes du temps vrai comme décrit ci-dessous. Il faut en effet bien comprendre qu'un déplacement dans le sens des longitudes est (E) correspond à un déplacement inverse dans le sens des longitudes ouest (W). Par exemple, quelqu'un qui se déplace de +6°E à partir de Greenwich verra le soleil au zénith à 11 h 36min, alors qu'en se déplaçant de +6°W à partir de Greenwich on verra le soleil à son zénith à 12h 24min. Avant de changer de système de longitudes, il faut que l'aiguille 26 du mécanisme de gestion de la longitude soit à zéro.

Le dispositif de définition de la longitude 130 comprend des moyens de commande (non représentés) par poussoir (roue à colonnes et navette) ou par tige à deux positions tirées stables. Ces moyens de commande agissent sur un inverseur qui, dans une forme de réalisation préférée de l'invention, comprend une bascule 131 (voir figures 8A et 8B) apte à passer alternativement d'une première position stable dans laquelle elle indique le système de longitudes est (E) à une seconde position stable dans laquelle elle indique le système de longitudes ouest (W). Cette bascule est montée pivotante autour d'un axe 132 d'une roue de renvoi 133 et porte un second renvoi 134 de même qu'une roue 136 qui sont en prise permanente. Selon une variante, la bascule 131 porte deux éléments indicateurs 135 tels que des pastilles de couleur rouge qui sont destinées à apparaître à travers deux guichets correspondants pratiqués dans le cadran de la montre et qui indiquent à l'utilisateur lequel des deux systèmes de longitudes est (E) ou ouest (W) il a sélectionné. Dans la première position stable de la bascule 131 illustrée à la figure 8A, le renvoi 133 engrène avec la roue 98 de gestion de la longitude par l'intermédiaire du renvoi 134 et des roues 136 et 138. La roue 138 est limitée dans sa rotation par une goupille 140 de façon que l'aiguille 26 ne puisse tourner de plus de 180° dans le sens horaire ou anti-horaire. En faisant tourner le renvoi 133 dans le sens anti-horaire, l'utilisateur provoque une rotation dans le même sens de la roue 98 de gestion de la longitude, cette rotation étant limitée à 180° au maximum par la roue 138. Dans la seconde position stable de la bascule illustrée à la figure 8B, la roue 136 est découplée de la roue 138, de sorte que le renvoi 133 engrène avec la roue 98 de gestion de la longitude via le renvoi 134 et la roue 138 seulement. En faisant tourner le renvoi 133 dans le sens anti-horaire, l'utilisateur provoque une rotation dans le sens inverse de la roue 98 de gestion de la longitude, cette rotation étant limitée à 180° au maximum par la roue 138. Ainsi, en tournant le renvoi 133 toujours dans le même sens, l'utilisateur peut faire tourner, en avant ou en arrière, l'aiguille 16 des minutes du temps vrai selon qu'il se trouve dans le système de longitudes est (E) ou ouest (W).

Supposons donc que l'utilisateur soit à Genève, c'est-à-dire à +6° de longitude est (E) par rapport au méridien de Greenwich. Comme décrit ci-dessus, l'utilisateur peut, au moyen du dispositif de définition de la longitude 130, déplacer l'aiguille 30 de manière à la faire pointer vers l'est (E), puis afficher un décalage de +6° en longitude au moyen de l'aiguille 26. Cette aiguille 26 est portée par la roue 138 qui est entraînée, en avant ou en arrière, d'une valeur maximale de +/- 30min correspondant à un écart de +/- 7,5° en longitude par rapport au centre du fuseau (voir figure 9). La roue 138 est limitée dans sa rotation par une goupille 140 de façon que l'aiguille 26 ne puisse tourner de plus de 180° dans le sens horaire ou anti-horaire. Cette roue 138 engrène avec la denture extérieure 100 de la roue de gestion de la longitude 98 qui, en tournant, fait tourner sur eux-mêmes les pignons satellites 94. Ces derniers entraînent à leur tour le pignon de sortie 104 solidaire du canon 86 des minutes du temps vrai. En tournant, le canon 86 des minutes du temps vrai entraîne en rotation la chaussée supplémentaire 90 qui, par le biais de l'accouplement à friction 88, glisse sur la chaussée d'équation 84, ce qui permet la désindexation momentanée de la minute du temps vrai. Chaque degré de déplacement de l'aiguille 26 qui indique le décalage en longitude par rapport au centre du fuseau correspond à quatre minutes de déplacement de l'aiguille 16 des minutes du temps vrai.

Si l'utilisateur se trouve à +6° de longitude est (E) par rapport au méridien de Greenwich, l'affichage de ce décalage au moyen du mécanisme de gestion de la longitude entraîne une rotation de l'aiguille des minutes du temps vrai dans le sens anti-horaire de 24 minutes. Inversement, si l'utilisateur se trouve à +6° de longitude ouest (W) par rapport au méridien de Greenwich, l'affichage de ce décalage au moyen du mécanisme de gestion de la longitude entraînera une rotation de l'aiguille des minutes du temps vrai dans le sens horaire de 24 minutes.

Supposons maintenant que l'utilisateur change de fuseau horaire. Il est intéressant pour lui de pouvoir indexer l'heure et la date de sa montre simplement et rapidement.

Pour cela, il dispose d'un pignon correcteur 142 qui entraîne simultanément en rotation par pas d'une heure la roue intermédiaire 54 et la roue des heures vraies 110. Sur la roue intermédiaire 54 est chassée l'étoile à douze dents 52 dont la position est indexée par le ressort sautoir 50 qui est du même type que le ressort sautoir 56 décrit ci-avant. Ainsi, en agissant sur le pignon correcteur 142, on entraîne la roue intermédiaire 54 et par là même l'étoile 52 qui avancent par sauts successifs d'un douzième de tour à chaque fois. En tournant, la roue intermédiaire 54 entraîne l'étoile 58 chassée sur le canon 48 des heures civiles via le ressort 56. L'affichage du temps civil est donc corrigé du nombre d'heures correspondant au décalage horaire entre le lieu où se trouve l'utilisateur et le fuseau horaire de référence. La roue des heures vraies 110 avance également par sauts successifs d'un douzième de tour, son déplacement étant indexé par le ressort sautoir 120 qui est en prise avec l'étoile 122 chassée sur le canon 118 des heures du temps vrai. L'aiguille des heures du temps civil et l'aiguille des heures du temps vrai se déplacent donc de manière concomitante sans que la minute du temps vrai ne soit modifiée.

Supposons que l'utilisateur se trouve à 25° de longitude est (E). Le multiple de 15 le plus proche de 25 est 30 donc l'utilisateur devra afficher -5° au moyen de l'aiguille 26 du mécanisme de gestion de la longitude. Si l'utilisateur se trouve à 32° de longitude est (E), le multiple de 15 le plus proche de 32 étant 30, l'utilisateur devra afficher un écart de +2° sur le mécanisme de gestion de la longitude.

Le mécanisme de quantième, simple ou perpétuel, peut être de tout type connu et ne sera pas décrit dans sa totalité. Il suffit, en effet, pour la bonne compréhension de l'invention, de savoir que ce mécanisme de quantième entraîne la came d'équation du temps 64 à raison d'un tour complet par an. On a cependant représenté, à titre purement illustratif seulement (voir figure 10), un mobile de quantième 144 entraînant l'aiguille 6 indiquant la date (de 1 à 31). Ce mobile de quantième 144 tourne à raison d'un tour complet par mois. Il est actionné par le mécanisme de quantième via une roue de renvoi intermédiaire de quantième 146 permettant d'inverser le sens de rotation, et un mobile de réduction 148 qui permet de réduire la vitesse de rotation d'un tour complet par mois à un tour complet par an.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées.

## Revendications

1. Pièce d'horlogerie comprenant un mouvement d'horlogerie ainsi qu'un mécanisme de quantième (124), cette pièce d'horlogerie possédant une paire d'aiguille des heures et des minutes (10, 12) agencées pour indiquer le temps civil, et une aiguille des minutes supplémentaire (16) agencée pour indiquer la minute vraie et qui est agencée pour être entraînée par un rouage d'affichage du temps vrai, la position journalière de l'aiguille (16) des minutes du temps vrai étant déterminée par la position d'une came d'équation du temps (64) agencée pour être entraînée en rotation à raison d'une révolution par an à partir du mécanisme de quantième (124), **caractérisée en ce que** le rouage d'affichage du temps vrai est agencé pour entraîner un mobile portant une aiguille des heures supplémentaire (14) destinée à indiquer l'heure vraie et **en ce qu'**une chaussée d'équation (84) montée libre sur un canon (86) des minutes du temps vrai à une extrémité duquel est fixée l'aiguille (16) des minutes du temps vrai est agencée pour entraîner en rotation par le biais d'un accouplement à friction (88) une chaussée supplémentaire (90) fixée sur le canon (86) des minutes du temps vrai, le rouage d'affichage du temps vrai comprenant un mécanisme différentiel (60) qui a pour entrée la came d'équation du temps (64) et pour sortie la chaussée d'équation (84).

2. Pièce d'horlogerie selon la revendication 1, **caractérisée en ce que** le rouage d'affichage du temps vrai agencé pour entraîner le mobile portant l'aiguille des heures vraies (14) via une chaussée d'équation (106) fixée sur le canon (86) des minutes du temps vrai.

3. Pièce d'horlogerie selon la revendication 2, **caractérisée en ce que** la chaussée (106) est agencée pour transmettre l'information de l'heure vraie à une planche d'équation (108) puis à une roue des heures vraies (110) par l'intermédiaire d'un mobile de minuterie (112) qui est agencé pour réaliser une démultiplication de 1/12, la roue des heures vraies (110) étant fixée sur un canon (118) des heures du temps vrai qui porte à une extrémité libre l'aiguille des heures vraies (14).

4. Pièce d'horlogerie selon la revendication 3, **caractérisée en ce que** la planche d'équation (108) porte un ressort sautoir (120) qui est agencé pour entraîner par pas de 1/12 une étoile à douze dents (122) chassée sur le canon (118).

5. Pièce d'horlogerie selon l'une quelconque des revendications 2 à 4, **caractérisée en ce que** le rouage d'affichage du temps vrai comprend un mécanisme différentiel (60) qui a pour entrées respectives une chaussée (36) à une extrémité de laquelle est fixée l'aiguille (12) des minutes du temps civil et un râteau (62) qui est agencé pour coopérer avec la came d'équation du temps (64).

6. Pièce d'horlogerie selon la revendication 5, **caractérisée en ce que** le mécanisme différentiel (60) comprend une roue (66) qui est agencée pour être entraînée par la chaussée (36) et qui porte au moins un pignon satellite (68) apte à tourner sur lui-même et à rouler sur une denture intérieure (70) d'une roue d'équation du temps (72), cette roue d'équation du temps (72) présentant également une denture extérieure (74) par laquelle elle coopère avec le râteau (62).

7. Pièce d'horlogerie selon la revendication 6, **caractérisée en ce que** le mécanisme différentiel (60) comprend en son centre un pignon de sortie (78) qui est agencé pour engrener avec le pignon satellite (68).

8. Pièce d'horlogerie selon la revendication 7, **caractérisée en ce qu'**une roue (82) est chassée sur le pignon (78) et est agencée pour engrener avec la chaussée d'équation (84).

9. Pièce d'horlogerie selon l'une quelconque des revendications 1 à 8, **caractérisée en ce que** la chaussée supplémentaire (90) constitue l'une des entrées d'un second mécanisme différentiel (92), l'autre entrée du mécanisme différentiel (92) étant constituée par un mécanisme de correction de la longitude (102).

10. Pièce d'horlogerie selon la revendication 9, **caractérisée en ce que** la chaussée supplémentaire (90) porte au moins un pignon satellite (94) apte à tourner sur lui-même et à rouler sur une denture intérieure (96) d'une roue de gestion de la longitude (98), cette roue de gestion de la longitude (98) présentant également une denture extérieure (100) par laquelle elle coopère avec le mécanisme de correction de la longitude (102).

11. Pièce d'horlogerie selon la revendication 10, **caractérisée en ce que** le mécanisme différentiel (92) comprend en son centre un pignon de sortie (104) solidaire du canon (86) des minutes du temps vrai et qui est agencé pour engreneur avec le pignon satellite (94).

12. Pièce d'horlogerie selon l'une quelconque des revendications 9 à 11, **caractérisée en ce que** le mécanisme de correction de la longitude (102) comprend une roue (138) qui est agencée pour pouvoir être entraînée en avant ou en arrière et qui est limitée dans sa rotation de manière qu'elle ne puisse tourner de plus de 180° dans le sens horaire ou anti-horaire.

13. Pièce d'horlogerie selon l'une quelconque des revendications 9 à 12, **caractérisée en ce qu'**elle comprend un dispositif de définition de la longitude (130) agencé pour permettre à un utilisateur d'indiquer s'il se trouve dans le système de longitudes est (E) ou ouest (W) et qui est agencé pour coopérer avec le mécanisme de correction de la longitude (102) de manière à provoquer un changement du sens de rotation de l'aiguille (16) des minutes du temps vrai.

14. Pièce d'horlogerie selon la revendication 13, **caractérisée en ce que** le dispositif de définition de la longitude (130) comprend un inverseur mécanique.

15. Pièce d'horlogerie selon la revendication 14, **caractérisée en ce que** le dispositif de définition de la longitude (131) comprend une bascule (131) qui est agencé pour pouvoir occuper deux positions stables distinctes correspondant respectivement aux systèmes de longitudes est (E) et ouest (W), cette bascule (131) portant un renvoi (134) et une roue (136) qui sont en prise permanente, le renvoi (134) étant agencé pour engrener soit directement, soit par l'intermédiaire de la roue (136) avec la roue de gestion de la longitude (98) selon la position qu'occupe ladite bascule (136).

16. Pièce d'horlogerie selon l'une quelconque des revendications 1 à 15, **caractérisée en ce que** le movement est agencé pour transmettre l'information de l'heure civile à une roue des heures (38) puis à une roue des heures civiles (40) par l'intermédiaire d'un mobile de minuterie (42) qui est agencé pour réaliser une démultiplication de 1/12, la roue des heures civiles (40) étant chassée sur un canon (48) qui porte à une extrémité libre l'aiguille (10) des heures civiles.

17. Pièce d'horlogerie selon la revendication 16, **caractérisée en ce que** la roue des heures (38) porte un ressort sautoir (50) qui est agencé pour entraîner une étoile à douze dents (52) par pas de 1/12, cette étoile (52) étant chassée sur une roue intermédiaire (54) qui elle-même porte un ressort sautoir (58) qui est agencé pour entraîner par pas de 1/12 une étoile à douze dents (58) chassée sur le canon (48).

18. Pièce d'horlogerie selon la revendication 17, **caractérisée en ce qu'**elle comprend un pignon correcteur (142) qui est agencé pour entraîner simultanément en rotation avant ou arrière par pas d'une heure la roue intermédiaire (54) et la roue des heures vraies (110).

19. Pièce d'horlogerie selon l'une quelconque des revendications 16 à 18, **caractérisée en ce qu'**elle comprend un pignon correcteur (126) qui peut être commandé en rotation dans les deux sens et qui est agencé pour entraîner la roue des heures civiles (40) en avant ou en arrière par pas de 1/12 sans que l'heure solaire soit modifiée.

## Patentansprüche

1. Zeitmessgerät, das ein Uhrwerk sowie einen Datumsmechanismus (124) enthält, wobei dieses Zeitmessgerät ein Paar aus einem Stunden- und einem Minutenzeiger (10, 12) besitzt, die dafür ausgelegt sind, die zivile Zeit anzugeben, und einen zusätzlichen Minutenzeiger (16) besitzt, der dafür ausgelegt ist, die wahre Minute anzuzeigen, und dafür ausgelegt ist, über ein Räderwerk für die Anzeige der wahren Zeit angetrieben zu werden, wobei die tägliche Position des Zeigers (16) der Minuten der wahren Zeit durch die Position eines Zeitausgleichsnockens (64) bestimmt ist, der dafür ausgelegt ist, bei einer Umdrehung pro Jahr anhand des Datumsmechanismus (124) rotatorisch angetrieben zu werden, **dadurch gekennzeichnet, dass** das Räderwerk für die Anzeige der wahren Zeit dafür ausgelegt ist, ein Drehteil anzutreiben, das einen zusätzlichen Stundenzeiger (14) trägt, der dazu bestimmt ist, die wahre Stunde anzuzeigen, und dass ein Zeitausgleichsminutenrohr (84), das an einem Rohr (86) der Minuten der wahren Zeit frei montiert ist, an dessen Ende der Zeiger (16) der Minuten der wahren Zeit befestigt ist, dafür ausgelegt ist, durch die Vorbelastung einer Reibkopplung (88) ein zusätzliches Minutenrohr (90), die an dem Rohr (86) der Minuten der wahren Zeit befestigt ist, rotatorisch anzutreiben, wobei das Räderwerk für die Anzeige der wahren Zeit einen differentiellen Mechanismus (60) umfasst, der als Eingang den Zeitausgleichsnocken (64) hat und als Ausgang das Zeitausgleichminutenrohr (84) hat.

2. Zeitmessgerät nach Anspruch 1, **dadurch gekennzeichnet, dass** das Räderwerk für die Anzeige der wahren Zeit dafür ausgelegt ist, das Drehteil, das den Zeiger der wahren Stunden (14) trägt, über ein Zeitausgleichsminutenrohr (106) anzutreiben, die an dem Rohr (86) der Minuten der wahren Zeit befestigt ist.

3. Zeitmessgerät nach Anspruch 2, **dadurch gekennzeichnet, dass** das Minutenrohr (106) dafür ausgelegt ist, die Information der wahren Stunde an einer Ausgleichsplatte (108) und dann an ein Rad (110) der wahren Stunden über ein Minutendrehteil (112), das dafür ausgelegt ist, eine Untersetzung um 1/12 zu verwirklichen, zu übertragen, wobei das Rad (110) der wahren Stunden an einem Rohr (118) der Stunden der wahren Zeit befestigt ist, das an einem freien Ende den Zeiger der wahren Stunden (14) trägt.

4. Zeitmessgerät nach Anspruch 3, **dadurch gekennzeichnet, dass** die Ausgleichsplatte (108) eine Sprungfeder (120) trägt, die dafür ausgelegt ist, einen Stern mit 12 Zähnen (122), der auf das Rohr (118) getrieben ist, in 1/12-Schritten anzutreiben.

5. Zeitmessgerät nach einem der Ansprüche 2 bis 4, **dadurch gekennzeichnet, dass** das Räderwerk für die Anzeige der wahren Zeit einen differentiellen Mechanismus (60) umfasst, der als jeweilige Eingänge ein Minutenrohr (36), wovon an einem Ende der Zeiger (12) der Minuten der zivilen Zeit befestigt ist, und einen Rechen (62), der dafür ausgelegt ist, mit dem Zeitausgleichsnocken (64) zusammenzuwirken, hat.

6. Zeitmessgerät nach Anspruch 5, **dadurch gekennzeichnet, dass** der differentielle Mechanismus (60) ein Rad (66) umfasst, das dafür ausgelegt ist, durch das Minutenrohr (36) angetrieben zu werden, und das wenigstens ein Satellitenritzel (68) trägt, das sich um sich selbst drehen kann und auf einer Innenzahnung (70) eines Zeitausgleichsrads (72) rollen kann, wobei dieses Zeitausgleichsrad (72) außerdem eine Außenzahnung (74) aufweist, über die es mit dem Rechen (62) zusammenwirkt.

7. Zeitmessgerät nach Anspruch 6, **dadurch gekennzeichnet, dass** der differentielle Mechanismus (60) in seinem Zentrum ein Ausgangsritzel (78) umfasst, das dafür ausgelegt ist, mit dem Satellitenritzel (68) zu kämmen.

8. Zeitmessgerät nach Anspruch 7, **dadurch gekennzeichnet, dass** ein Rad (82) auf das Ritzel (78) getrieben ist und dafür ausgelegt ist, mit dem Zeitausgleichsminutenrohr (84) zu kämmen.

9. Zeitmessgerät nach einem der Ansprüche 1 bis 8, **dadurch gekennzeichnet, dass** das zusätzliches Minutenrohr (90) einen der Eingänge eines zweiten differentiellen Mechanismus (92) bildet, während der andere Eingang des differentiellen Mechanismus (92) durch einen Mechanismus (102) für die Korrektur der geographischen Länge gebildet ist.

10. Zeitmessgerät nach Anspruch 9, **dadurch gekennzeichnet, dass** die zusätzliches Minutenrohr (90) wenigstens ein Satellitenritzel (94) trägt, das sich um sich selbst drehen kann und auf einer Innenzahnung (96) eines Rades für die Steuerung der geographischen Länge (98) rollen kann, wobei dieses Rad (98) für die Steuerung der geographischen Länge außerdem eine Außenzahnung (100) aufweist, durch die es mit dem Mechanismus (102) für die Korrektur der geographischen Länge zusammenwirkt.

11. Zeitmessgerät nach Anspruch 10, **dadurch gekennzeichnet, dass** der differentielle Mechanismus (92) in seinem Zentrum ein Ausgangsritzel (104) umfasst, das mit dem Rohr (86) der Minuten der wahren Zeit fest verbunden ist und das dafür ausgelegt ist, mit dem Satellitenritzel (94) zu kämmen.

12. Zeitmessgerät nach einem der Ansprüche 9 bis 11, **dadurch gekennzeichnet, dass** der Mechanismus (102) für die Korrektur der geographischen Länge ein Rad (138) umfasst, das dafür ausgelegt ist, vorwärts oder rückwärts angetrieben werden zu können, und das in seiner Drehung in der Weise begrenzt ist, dass es sich im Uhrzeigersinn oder im Gegenuhrzeigersinn nicht um mehr als 180° drehen kann.

13. Zeitmessgerät nach einem der Ansprüche 9 bis 12, **dadurch gekennzeichnet, dass** es eine Vorrichtung (130) für die Definition der geographischen Länge umfasst, die dafür ausgelegt ist, zu ermöglichen, für einen Anwender anzugeben, ob er sich in dem östlichen (E) oder westlichen (W) System der geographischen Länge befindet, und die dafür ausgelegt ist, mit dem Mechanismus (102) für die Korrektur der geographischen Länge zusammenzuwirken, derart, dass eine Änderung der Drehrichtung des Zeigers (16) der Minuten der wahren Zeit hervorgerufen wird.

14. Zeitmessgerät nach Anspruch 13, **dadurch gekennzeichnet, dass** die Vorrichtung (130) für die Definition der geographischen Länge einen mechanischen Umkehrer umfasst.

15. Zeitmessgerät nach Anspruch 14, **dadurch gekennzeichnet, dass** die Vorrichtung (131) für die Definition der geographischen Länge eine Wippe (131) umfasst, die dafür ausgelegt ist, zwei verschiedene stabile Positionen einnehmen zu können, die dem östlichen (E) bzw. dem westlichen (W) System der geographischen Länge entsprechen, wobei diese Wippe (131) eine Umlenkung (134) und ein Rad (136), die in ständigem Eingriff sind, trägt, wobei die Umlenkung (134) dafür ausgelegt ist, entweder direkt oder über das Rad (136) mit dem Rad (98) für die Steuerung der geographischen Länge entsprechend der Position, die die Wippe (136) einnimmt, zu kämmen.

16. Zeitmessgerät nach einem der Ansprüche 1 bis 15, **dadurch gekennzeichnet, dass** das Werk dafür ausgelegt ist, die Information der zivilen Stunde an ein Stundenrad (38) und dann an ein Rad (40) der zivilen Stunden über ein bewegliches Minutenelement (42), das dafür ausgelegt ist, eine Untersetzung um 1/12 zu verwirklichen, zu übertragen, wobei das Rad (40) der zivilen Stunden auf ein Rohr (48) getrieben ist, das an einem freien Ende den Zeiger (10) der zivilen Stunden trägt.

17. Zeitmessgerät nach Anspruch 16, **dadurch gekennzeichnet**, das das Stundenrad (38) eine Sprungfeder (50) trägt, die dafür ausgelegt ist, einen Stern mit 12 Zähnen (52) in 1/12-Schritten anzutreiben, wobei dieser Stern (52) auf ein Zwischenrad (54) getrieben ist, das seinerseits eine Sprungfeder (58) trägt, die dafür ausgelegt ist, einen Stern (58) mit 12 Zähnen, der auf das Rohr (48) getrieben ist, in 1 /12-Schritten anzutreiben.

18. Zeitmessgerät nach Anspruch 17, **dadurch gekennzeichnet, dass** es ein Korrekturritzel (142) umfasst, das dafür ausgelegt ist, das Zwischenrad (54) und das Rad (110) der wahren Stunden gleichzeitig um einen Stundenschritt vorwärts oder rückwärts rotatorisch anzutreiben.

19. Zeitmessgerät nach einem der Ansprüche 16 bis 18, **dadurch gekennzeichnet, dass** es ein Korrekturritzel (126) umfasst, das in den beiden Richtungssinnen rotatorisch gesteuert werden kann und das dafür ausgelegt ist, das Rad (40) der zivilen Stunden in 1/12-Schritten vorwärts oder rückwärts anzutreiben, ohne dass die Sonnenzeit modifiziert wird.

## Claims

1. Timepiece comprising a timepiece movement in addition to a calendar mechanism (124), said timepiece having a pair of hour and minute hands (10, 12) arranged to indicate the civil time, and an additional minute hand (16) arranged to indicate the true solar minutes and which is arranged to be driven by a true solar time display train, the daily position of the true solar minute hand (16) being determined by the position of an equation of time cam (64) arranged to be driven in rotation at a rate of one revolution per year from the calendar mechanism (124), **characterized in that** the true solar time display train is arranged to drive a wheel set carrying an additional hour hand (14) arranged to indicate the true hour and **in that** an equation cannon-pinion (84), freely mounted on a true solar minute pipe (86), at one end of which is fixed the true solar minute hand (16), is arranged to drive in rotation by means of a friction coupling (88) an additional cannon-pinion (90) fixed on the true solar minute pipe (86), the true solar time train comprising a differential mechanism (60) which has the equation of time cam (64) as input and the equation cannon-pinion (84) as output.

2. Timepiece according to claim 1, **characterized in that** the true solar time display train is arranged to drive the wheel set carrying the true solar hour hand (14) via an equation cannon-pinion (106) fixed on the true solar minute pipe (86).

3. Timepiece according to claim 2, **characterized in that** the cannon-pinion (106) is arranged to transmit the true solar time information to an equation plate (108) and then to a true solar hour wheel (110) via a motion work wheel set (112) which is arranged to perform a reduction of 1/12, the true solar hour wheel (110) being fixed on a true solar hour pipe (118) which carries at a free end thereof the true solar hour hand (14).

4. Timepiece according to claim 3, **characterized in that** the equation plate (108) carries a jumper spring (120) which is arranged to drive in steps of 1/12 a star with twelve teeth (122) driven onto the pipe (118).

5. Timepiece according to any of claims 2 to 4, **characterized in that** the true solar time display train includes a differential mechanism (60) which has as respective inputs a cannon-pinion (36), at one end of which is fixed the civil minute hand (12), and a rack (62), which is arranged to cooperate with the equation of time cam (64).

6. Timepiece according to claim 5, **characterized in that** the differential mechanism (60) includes a wheel (66) which is arranged to be driven by the cannon-pinion (36) and which carries at least one planetary pinion (68) capable of rotating on itself and of rolling over an inner toothing (70) of an equation of time wheel (72), said equation of time wheel (72) also having an outer toothing (74) via which said wheel cooperates with the rack (62).

7. Timepiece according to claim 6, **characterized in that** the differential mechanism (60) includes at the centre thereof an output pinion (78) which is arranged to mesh with the planetary pinion (68).

8. Timepiece according to claim 7, **characterized in that** a wheel (82) is driven onto the pinion (78) and is arranged to mesh with the equation cannon-pinion (84).

9. Timepiece according to any of claims 1 to 8, **characterized in that** the additional cannon-pinion (90) forms one of the inputs of a second differential mechanism (92), the other input of the differential mechanism (92) being formed by a longitude correction mechanism (102).

10. Timepiece according to claim 9, **characterized in that** the additional cannon-pinion (90) carries at least one planetary pinion (94) capable of rotating on itself and of rolling over an inner toothing (96) of a longitude control wheel (98), said longitude control wheel (98) also having an outer toothing (100) via which said longitude control wheel cooperates with the longitude correction mechanism (102).

11. Timepiece according to claim 10, **characterized in that** the differential mechanism (92) includes at the centre thereof an output pinion (104) integral with the true solar minute pipe (86) and which is arranged to mesh with the planetary pinion (94).

12. Timepiece according to any of claims 9 to 11, **characterized in that** the longitude correction mechanism (102) comprises a wheel (138) which is arranged to be capable of being driven forwards or backwards and which is limited in rotation so that said wheel cannot rotate more than 180° in the clockwise or counterclockwise direction.

13. Timepiece according to any of claims 9 to 12, **characterized in that** the timepiece includes a longitude definition device (130) arranged to allow a user to indicate whether he is in the east (E) or west (W) system of longitude and which is arranged to cooperate with the longitude correction mechanism (102) in order to cause a change in the direction of rotation of the true solar minute hand (16).

14. Timepiece according to claim 13, **characterized in that** the longitude definition device (130) includes a mechanical reverser.

15. Timepiece according to claim 14, **characterized in that** the longitude definition device (130) includes a lever (131) which is arranged to be capable of occupying two distinct stable positions respectively corresponding to the east (E) and west (W) systems of longitude, said lever (131) carrying an intermediate wheel (134) and a wheel (136) which are in permanent mesh, the intermediate wheel (134) being arranged to mesh either directly, or by means of the wheel (136), with the longitude control wheel (98) depending on the position occupied by said lever (136).

16. Timepiece according to any of claims 1 to 15, **characterized in that** the movement is arranged to transmit the civil time information to an hour wheel (38) and then to a civil hour wheel (40) via a motion work wheel set (42) which is arranged to perform a reduction of 1/12, the civil hour wheel (40) being driven on a pipe (48) which carries at a free end thereof the civil hour hand (10).

17. Timepiece according to claim 16, **characterized in that** the hour wheel (38) carries a jumper spring (50) which is arranged to drive a star (52) with twelve teeth in steps of 1/12, said star (52) being driven onto an intermediate wheel (54) which in turn carries a jumper spring (58), which is arranged to drive in steps of 1/12 a star (589 with twelve teeth driven onto the pipe (48).

18. Timepiece according to claim 17, **characterized in that** the timepiece comprises a corrector pinion (142) which is arranged to simultaneously drive in forward or backward rotation the intermediate wheel (54) and the true solar hour wheel (110) in one-hour steps.

19. Timepiece according to any of claims 16 to 18, **characterized in that** the timepiece includes a corrector pinion (126) which is arranged to be capable of being operated in rotation in both directions and which is arranged to drive the civil hour wheel (40) forwards or backwards in steps of 1/12 without modifying the true solar time.
